# EUROPÄISCHE PATENTSCHRIFT

(11) **EP 0 159 598 B1**
(45) Veröffentlichungstag und Bekanntmachung des Hinweises auf die Patenterteilung: **24.07.1991**
(21) Anmeldenummer: 85104125.1
(22) Anmeldetag: 04.04.1985
(51) Int. Cl.: H01H 83/22, H01H 71/16

(54) **Thermisches Überstromrelais mit Justierbügel**
Excess current thermal relay with adjusting bracket
Relais thermique à courant excessif avec étrier d'ajustement

(30) Priorität: 21.04.1984 DE 3415226
(43) Veröffentlichungstag der Anmeldung: 30.10.1985
(73) Patentinhaber: Asea Brown Boveri Aktiengesellschaft, 68309 Mannheim (DE)
(72) Erfinder: Lehmann, Karl-Heinz, D-6836 Oftersheim (DE); Wink, Friedrich, D-6900 Heidelberg (DE)
(74) Vertreter: Rupprecht, Klaus, Dipl.-Ing.

(56) Entgegenhaltungen:
- DE-A- 3 401 901
- FR-A- 1 596 259
- US-A- 3 638 158

## Beschreibung

Die Erfindung betrifft ein ein- oder mehrpoliges, in einem geteilten Gehäuse angeordnetes thermisches Überstromrelais mit einem von einem oder mehreren je einer Phase zugehörigen Auslöse-Bimetall(en) betätigten Auslöseschieber, der kamm- oder leiterartig ausgebildet in einer auf dem Gehäuseboden hierfür vorgesehenen Führung gleitend verschiebbar ist, und mit zwei im Abstand zueinander angeordneten Justierelementen.

Derartige Überstromrelais werden eingesetzt zum Schutz elektrischer Komponenten, z. B. Elektromotoren, vor Überlastung infolge unzulässig hoher Stromaufnahme.

Die in je einer Phase liegenden Auslöse-Bimetalle erwärmen sich durch den jeweils fließenden Strom und lenken dementsprechend aus ihrer Ruhelage aus. Diese Lageänderung überträgt sich unmittelbar auf den ständig anliegenden Auslöseschieber, der hierbei eine Translationsbewegung ausführt, bis er den Auslösepunkt im Schaltmechanismus, mit dem er ständig im Eingriff steht, erreicht hat.

Bei Erreichen des Auslösepunkts wird ein Schaltmechanismus ausgelöst und der Stromfluß unterbrochen.

Aus der CH-PS 483 113 ist ein mehrpoliges thermisches Überstromrelais bekannt, das in einem geteilten Gehäuse angeordnet einen von Auslöse-Bimetallen betätigten Auslöseschieber und einen mit diesem im Eingriff stehenden Schaltmechanismus aufweist.

Aus der US-A 3 638 158 ist ein thermisches Überstromrelais der eingangs genannten Art bekannt geworden, bei dem jeweils einer Phase zugeordnete Bimetalle mit einem aus zwei kammartigen Schieberelementen zusammengesetzten Auslöseschieber zusammenwirken. Die beiden Schieberelemente sind mittels eines Verbindungshebels gelenkig miteinander verbunden; über den Verbindungshebel wird ein Schaltwerk betätigt. Mittels eines als Justierelement dienenden U-förmigen Bügels wird die Lage des einen Schieberelementes bezogen auf das andere Schieberelement verstellt, so daß die Stellung des Verbindungshebels bezogen auf das Schaltwerk verändert werden kann.

Wie bereits ausgeführt, ist jeder Auslenkung der Bimetalle entsprechend einer jeweils zurückgelegten Wegstrecke des Auslöseschiebers ein bestimmter Wert der Stromstärke zuzuordnen. Dieser Zusammenhang gilt, so lange die geometrischen Bedingungen gleich bleiben, d. h. so lange sich die Lage des Auslöseschiebers in Bezug auf die Führung im Gehäuse bzw. auf die Bimetalle nicht verändert und keine zusätzlichen Kräfte wirksam werden, wird bei dem festgelegten Wert des Überstromes ausgelöst und der Strom unterbrochen.

Bei den bekannten thermischen Überstromrelais kann es infolge ungünstigen Zusammentreffens von Toleranzen bzw. durch verschleißbedingte Maßabweichungen des Herstellwerkzeuges und damit der Werkstücke zu unzulässig großem Spiel des Auslöseschiebers kommen und dessen Kippen, Verkanten oder Klemmen zur Folge haben. Eine solche Störung führt zwangsläufig zu einer Verfälschung der Auslösecharakteristik des Überstromrelais, d. h., daß erst bei unzulässig hoher Stromstärke ausgelöst wird.

Zur Erreichung einer maximalen Auslösegenauigkeit ist es daher notwendig, die von den Bimetallen betätigten Auslöseschieber mit einem minimalen und gleichbleibenden Spiel im Gehäuse zu führen. Dies wird bekannterweise dadurch erreicht, daß aus einem Sortiment unterschiedlich in der Höhe abgestufter Auslöseschieber der nach einem Meßvorgang als zutreffend ermittelte ausgewählt und in das Gehäuse eingesetzt wird.

Aufgabe der Erfindung ist es, die Bevorratung unterschiedlicher Auslöseschieber zu vermeiden und durch Einsatz geeigneter Mittel den Justiervorgang zu vereinfachen.

Diese Aufgabe wird erfindungsgemäß gelöst durch die Merkmale des Anspruches 1.

Die Justierelemente werden demgemäß in Abstand zueinander so angeordnet, daß mit ihrer Hilfe eine exakte Einstellung des Höhenspiels des Auslöseschiebers durch Anheben oder Absenken des Endes oder der Enden des einen oder andern Justierelementes oder beider möglich ist. Durch die Verschiebung und aufgrund der Tatsache, daß die als biegesteife Bügel ausgebildeten Justierelemente nach ihrer Justierung fest im Gehäuse bzw. in der Gehäusewand und in der entsprechenden Nut reibschlüssig fixiert sind, bleibt das aus Fertigungstoleranzen resultierende, einmal eingestellte und korrigierte Höhenspiel über die gesamte Betriebsdauer des Überstromrelais konstant.

Die Justierelemente werden dabei so ins Gehäuse eingesetzt, daß die Begrenzung des Höhenspiels des Auslöseschiebers an dessen Enden eingestellt wird.

Eine vorteilhafte Ausgestaltung der Erfindung kann dahin gehen, daß zur Einstellung der Justierelemente in deren Bereich je ein Anschlag vorgesehen ist, gegen den die Justierelemente sich anlegen. Auf diese Weise kann ein vorbestimmtes Spiel erreicht werden.

Zur Einstellung des Höhenspiels bzw. zu seiner visuellen und/oder mechanischen Kontrolle sind in bevorzugter Weise in den Seitenwänden Schlitze vorgesehen, die den Stirnflächen der Auslöseschieber gegenüberliegen. Dadurch kann von außen das Höhenspiel kontrolliert bzw. überprüft werden und zwar um eingebauten, montierten Zustand.

Anhand der Zeichnung, in der ein Ausführungsbeispiel der Erfindung dargestellt ist, sollen die Erfindung sowie weitere vorteilhafte Ausgestaltungen und Verbesserungen der Erfindung näher erläutert und beschrieben werden.

Es zeigen:
- Figur 1: eine Schnittansicht durch eine Gehäusehälfte eines dreipoligen Überstromrelais ohne Phasenausfallschutz in der Ausführung mit zwei verschiebbaren Bügeln als Justierelemente; die andere Gehäusehälfte mit dem Schaltmechanismus ist nicht dargestellt;
- Figur 2: eine Draufsicht auf einen Justierbügel gemäß Figur 1 und
- Figur 3: eine Seitenansicht eines Justierbügels gemäß Figur 2.

In Figur 1 ist ein Gehäuse 10 mit rechteckigem Querschnitt schematisch dargestellt, in das zur Seite und nach unten durch die Gehäusewand 12 begrenzt ein einteiliger Auslöseschieber 14, so eingesetzt ist, daß er von zur Trennung dreier Auslösebimetalle 18 mit Heizleiter angeordneten Gehäusestegen in axialer Richtung geführt ist.

Der einteilige Auslöseschieber 14, der leiterähnlich mit seinen drei Verbindungsstegen 26 an den freien Enden der Auslösebimetalle 18 anliegt, gleitet auf der Gehäuseunterseite 20 und wird hierbei von zwei an sich gegenüberliegenden Gehäuseseitenwänden 22 angeordneten Justierbügeln 24 mit nasenförmiger Auswölbung, kurz Nase 25, in seinem Höhenspiel "A" begrenzt.

Die Bügel 24 werden in einer in die Gehäuseseitenwand 22 ein- oder angeformten T-förmigen Nut 23 geführt, wobei paarweise übereinander am Führungsende 40 des Justierbügels 24 vorgesehene Spreizlaschen 42, 44 sich in der Nut 23 festklemmen und eine kraftschlüssige Fixierung des Justierbügels 24 bewirken.

Den Abschluß nach oben bildet eine nicht dargestellte Zwischenplatte, die das Gehäuseunterteil 10 vom nicht dargestellten Gehäuseoberteil trennt und bei der Montage bündig abschließend zwischengelegt wird.

Zu Montage- und Justagezwecken kann beiderseits in die Gehäuseseitenwände 22 wie in Figur 1 gezeigt ein senkrechter Schlitz 21 vorgesehen sein. Diese Schlitze 21 liegen den Stirnflächen des Auslöseschiebers 14 gegenüber und gestatten eine visuelle und/oder mechanische Kontrolle des Höhenspiels "A" im montierten Zustand des Überstromrelais.

In weiterer vorteilhafter Ausgestaltung der Erfindung kann zur Begrenzung des Schiebeweges des Justierbügels 24 nach unten ein unterer Anschlag 27 vorgesehen sein, der so gestaltet ist, daß der Justierbügel 24 nur im Bereich des Führungsendes 40 den Anschlag 27 berührt, so daß der Kragarm mit der Nase 25 frei ist, d.h. unbelastet vom Anschlag 27, und Kraftschluß mit der Schieberoberkante 36 erfährt.

In Figur 2 ist in Draufsicht ein Justierbügel 24 in der Lage abgebildet, in der er in die Nut 21 eingesetzt wird. Aus dem wie aus Figur 3 ersichtlich abgewinkelten Führungsende 40 sind paarweise symmetrisch zur Längsachse Spreizlaschen 42, 44 vorgesehen, die einerseits das Verkanten in der Nut 21 verhindern und andererseits die Fixierung des Justierbügels 24 bewirken, in dem sie sich kraftschlüssig an die Wandung der Nut 21 anlegen. Die Spreizlaschen 42, 44 werden aus dem ebenen Führungsende 40 in Richtung Nase 25 vorgebogen und gewährleisten so eine exakte Führung. Im mittleren Bereich zwischen den oberen Spreizlaschen 42, weist das ebene Führungsende 40 eine konvex nach vorne in Bügelrichtung gewölbte Anlagefläche 46 auf, deren obere Stirnfläche dazu dient, die Auflagefläche für das Werkzeug, mit dem der Bügel in seine Endposition geschoben wird, zu vergrößern.

Für das dargestellte Beispiel gilt das eingangs erwähnte Funktionsprinzip, d. h., daß die Auslösebimetalle 18 bei eingeschaltetem Strom von diesem entweder direkt (konduktiv) oder indirekt (Beheizung durch Widerstandsdraht) erwärmt und in Pfeilrichtung B ausgelenkt werden, wobei die stets anliegenden Stege 26 des Auslöseschiebers 14 horizontal geführt die gleiche Bewegung erfahren.

Bei dieser Bewegung kann es infolge zu großen Höhenspiels A zu einem Kippen des Auslöseschiebers 14 kommen, wodurch zusätzliche Kräfte, die von dem Auslösebimetall 18 überwunden werden müssen, auftreten.

Um dieses unzulässige Spiel zu begrenzen, ist der Einsatz von den beiden Justierbügeln 24 vorgesehen, die innerhalb einer in oder auf der Wand 22 angeordneten T-förmigen Nut 21 verschiebbar angebracht sind. Hierbei werden die Bügel soweit in Richtung Auslöseschieber verschoben, bis ihre Auflagepunkte 25 den Auslöseschieber 14 berühren. Anschließend werden sie entgegengesetzt bewegt, bis das zulässige Maß A erreicht ist. Dieses Maß A ist gleichbedeutend mit dem zulässigen Höhenspiel.

Alternativ hierzu kann auch ein unterer Anschlag 27 (siehe Figur 1) vorgesehen sein, gegen den der Justierbügel 24 verschoben wird, wobei sichergestellt ist, daß die Nase 25 die Schieberoberkante 36 kraftschlüssig beaufschlagt. Zur Einstellung des Höhenspiels A kann ggf. ein entsprechend bemessenes Plättchen vorher zwischen Nase 25 und Schieberoberkante eingelegt oder anschließend durch den Schlitz zwischengeschoben sein, so daß der Bügel sich plastisch verformen kann und nach Entfernung des Plättchens die Anordnung das festgelegte Spiel aufweist.

## Patentansprüche

1. Ein- oder mehrpoliges in einem geteilten Gehäuse (12) angeordnetes thermisches Überstromrelais mit einem von einem oder mehreren je einer Phase zugehörigen Auslöse-Bimetall(en) betätigten Auslöseschieber (14), der kamm- oder leiterartig ausgebildet in einer auf dem Gehäuseboden hierfür vorgesehenen Führung gleitend verschiebbar ist, und mit zwei im Abstand zueinander angeordneten Justierelementen (24), dadurch gekennzeichnet, daß mittels der Justierelemente (24) das Höhenspiel des Auslöseschiebers (14) quer zu seiner Bewegungsrichtung einstellbar ist, daß die Justierelemente (24) als biegesteife Bügel mit nasenförmiger Auswölbung ausgebildet sind und in der Gehäusewand (12) innerhalb je einer senkrecht zum Gehäuseboden verlaufenden T-förmigen Nut (23) im Bereich der Enden des Auslöseschiebers (14) verschiebbar geführt und in jeder Position (22) mittels Spreizlaschen (42, 44) kraftschlüssig fixierbar sind.

2. Thermisches Überstromrelais nach Anspruch 1, dadurch gekennzeichnet, daß zur Einstellung der Justierelemente (24) in deren Bereich je ein Anschlag (27) vorgesehen ist, gegen den die Justierelemente sich anlegen.

3. Thermisches Überstromrelais nach einem der Ansprüche 1 und 2, dadurch gekennzeichnet, daß zur Einstellung des Höhenspiels bzw. zu seiner visuellen und/oder mechanischen Kontrolle Schlitze (21) in den Seitenwänden (22) vorgesehen sind, die den Stirnflächen der Auslöseschieber (14) gegenüberliegen.

## Claims

1. Single-pole or multi-pole thermal over-current relay arranged in a divided casing (12) having an initiating slide (14) actuated by one or more initiating bimetal(s) each associated with a phase, which initiating slide, constructed in a comb-like or ladder-like manner, is slidingly displaceable in a guide provided on the casing floor for this purpose, and having two adjustment elements (24) arranged at an interval from one another, characterised in that, by means of the adjustment elements (24), the height play of the initiating slide (14) is adjustable transversely to its direction of movement, in that the adjustment elements (24) are constructed as rigid clips with a nose-shaped protuberance and are displaceably guided in the casing wall (12) inside in each case one T-shaped groove (23) running perpendicularly to the casing floor in the region of the ends of the initiating slide (14), and can be fixed in each position (22) in a non-positively locking manner by means of spreading clips (42, 44).

2. Thermal over-current relay according to Claim 1, characterised in that, in order to adjust the adjustment elements (24) in each case one stop (27) is provided in their vicinity, against which stop the adjustment elements abut.

3. Thermal over-current relay according to one of Claims 1 and 2, characterised in that, in order to adjust the height play and for its visual and/or mechanical inspection, slits (21) are provided in the side walls (22) lying opposite the end faces of the initiating slide (14).

## Revendications

1. Relais de surcharge thermique unipolaire ou multipolaire disposé dans un boîtier (12) en plusieurs parties et comprenant un coulisseau déclencheur (14), qui est actionné par un ou plusieurs bilames de déclenchement associés chaque fois à une phase, qui est réalisé sous la forme d'un peigne ou d'une échelle et qui est susceptible de coulisser dans un élément-guide prévu à cet effet sur le fond du boîtier, et deux éléments d'ajustage (24) disposés à distance l'un de l'autre, caractérisé par le fait que le jeu en hauteur du coulisseau déclencheur (14) peut être réglé au moyen des éléments d'ajustage (24), perpendiculairement à sa direction de déplacement, que les éléments d'ajustage (24) sont réalisés sous la forme d'étriers rigides en flexion avec des bombements en forme de crans et sont guidés de manière déplaçable dans la zone des extrémités du coulisseau déclencheur (14) chaque fois dans une rainure (23) en forme de T s'étendant dans la paroi du boîtier, perpendiculairement au fond du boîtier, et peuvent être fixés par serrage dans chaque position (22) au moyen de languettes d'écartement (42, 44).

2. Relais de surcharge thermique selon la revendication 1, caractérisé par le fait que pour le réglage des éléments d'ajustage (24), il est prévu dans leur zone chaque fois une butée (27) contre laquelle viennent en appui les éléments d'ajustage.

3. Relais de surcharge thermique selon l'une des revendications 1 ou 2, caractérisé par le fait que, pour le réglage du jeu en hauteur ou de son contrôle visuel et/ou mécanique, des fentes (21) sont prévues dans les parois latérales (22) qui se situent en regard des faces frontales du coulisseau déclencheur (14).
